# EUROPÄISCHE PATENTSCHRIFT

(11) **EP 0 305 652 B1**
(45) Veröffentlichungstag und Bekanntmachung des Hinweises auf die Patenterteilung: **20.03.1991**
(21) Anmeldenummer: 88108473.5
(22) Anmeldetag: 27.05.1988
(51) Int. Cl.: B08B 9/20

(54) **Lärmschutzvorrichtung für eine Flaschenreinigungsmaschine**
Noise protection device for a bottle cleaning machine
Dispositif pour l'isolation phonique d'une machine à nettoyer les bouteilles

(30) Priorität: 24.08.1987 DE 8711473 U
(43) Veröffentlichungstag der Anmeldung: 08.03.1989
(73) Patentinhaber: FIRMA ULRICH HEIN, D-59427 Unna (DE)
(72) Erfinder: Hein, Ulrich, Dipl.-Ing.(FH), D-4750 Unna-Massen (DE)
(74) Vertreter: Resch, Michael, Dipl.-Phys.

(56) Entgegenhaltungen:
- DE-A- 2 632 798
- DE-A- 3 029 755
- US-A- 4 350 000

## Beschreibung

Die Erfindung betrifft eine Lärmschutzvorrichtung an einer Gefäßreinigungsmaschine, wobei die Gefäßreinigungsmaschine als Einendmaschine ausgebildet ist, Aufgabeöffnung und Abgabeöffnung an einer Vorderseite der Gefäßreinigungsmaschine übereinanderliegend angeordnet sind, die Zufuhr des Fördergutes zum Aufgabebereich und die Abfuhr des Fördergutes vom Abgabebereich im wesentlichen auf parallel zur Vorderseite der Gefäßreinigungsmaschine verlaufenden, getrennten Fördereinrichtungen erfolgt und die obere der beiden Fördereinrichtungen gegenüber der unteren der beiden Fördereinrichtungen in Richtung zur Vorderseite der Gefäßreinigungsmaschine hin zurückversetzt ist.

Insbesondere betrifft die Erfindung eine Lärmschutzvorrichtung für Flaschenreinigungsmaschinen, wie sie beispielsweise für die Getränke-, Nahrungsmittel- und Genußmittelindustrie sowie für die pharmazeutische Industrie Verwendung finden. Bei den hier angesprochenen, als Eineindmaschinen ausgebildeten Gefäßreinigungsmaschinen erfolgt die Aufgabe des zu reinigenden, verschmutzten Gutes auf der gleichen Seite der Maschine wie die Abgabe des gereinigten Gutes. Das Schmutzgut wird hierbei auf Transportbändern z.B. im unteren Bereich der Maschine zugeführt und dort in die Maschine eingegeben, durchwandert den Reinigungsprozeß in der Reinigungsmaschine, wird als gesäubertes Gut oberhalb des Auf gabebereichs aus der Reinigungsmaschine herausgeführt und wird anschließend über Transportbänder von der Reinigungsmaschine zu nachfolgenden Bearbeitungsstationen abgeführt.

Sowohl beim Aufgabevorgang als auch beim Abgabevorgang entsteht hierbei ein hoher Lärmpegel, der für das Bedienungspersonal nicht nur unangenehm, sondern auf Dauer auch schädlich sein kann.

Der vorliegenden Erfindung liegt daher die Aufgabe zugrunde, für eine Gefäßreinigungsmaschine der vorstehend beschriebenen Art eine wirksame Lärmschutzvorrichtung zu schaffen, welche einen ungehinderten Zutritt zu der Gefäßreinigungsmaschine dennoch nicht beeinträchtigt.

Diese Aufgabe wird dadurch gelöst, daß an einem an der Vorderseite der Gefäßreinigungsmaschine angeordneten Traggestell mindestens zwei parallel zur Vorderseite der Gefäßreinigungsmaschine in gegeneinander versetzten Ebenen verlaufende Lärmschutzwände unabhängig voneinander im wesentlichen in vertikaler Richtung verschieblich gehalten sind, wobei eine untere Lärmschutzwand in ihrer Schließposition in vertikaler Richtung zumindest den zwischen unterer Fördereinrichtung und oberer Fördereinrichtung gelegenen unteren Aufgabe- bzw. Abgabebereich und eine obere Lärmschutzwand in ihrer Schließposition in vertikaler Richtung zumindest den oberen Abgabe- bzw. Aufgabebereich abdeckt. Nachdem bei den bekannten Gefäßreinigungsmaschinen der Aufgabebereich üblicherweise unten und der Abgabebereich üblicherweise oben liegt, deckt somit die untere Lärmschutzwand den Aufgabebereich und die obere Lärmschutzwand den Abgabebereich ab.

Aus dem DE-A- 2632798 ist eine Flaschen reinigungsmaschine bekannt, die Flaschenaufgabe und Flaschenabgabe in unterschiedlicher Höhe sowie zwei Lärmschutztüren aufweist.

Die erfindungsgemäße Lärmschutzvorrichtung gestattet es, durch Verschieben der jeweiligen Lärmschutzwand in die geöffnete Position raschen Zugang entweder zum Aufgabebereich oder zum Abgabebereich zu erhalten, wobei der andere der beiden Bereiche durch die andere Lärmschutzwand verschlossen bleibt. Selbstverständlich können bei Bedarf auch beide Lärmschutzwände gleichzeitig geöffnet werden.

Aufgrund der Teilung der Lärmschutzvorrichtung in zwei getrennte Einheiten wird der zusätzliche Effekt erzielt, daß der Schmutzbereich der Flaschenreinigungsmaschine vom Reinbereich üblicherweise getrennt ist, was unter hygienischen und bakteriologischen Gesichtspunkten von Vorteil ist. Selbst wenn somit der Schmutzbereich durch Öffnen der unteren Lärmschutzwand geöffnet wird, bleibt der Reinbereich in der Regel verschlossen, so daß der vom Reinbereich ausgehende Lärmpegel auf niedrigem Niveau bleibt und gleichzeitig beispielsweise bakterielle Einflüsse von der Schmutzseite durch die geschlossene obere Lärmschutzwand abgeschirmt werden.

Vorzugsweise ist vorgesehen, daß die den jeweiligen Aufgabe- bzw. Abgabebereich freigebende Öffnungsposition beider Lärmschutzwände oberhalb der jeweiligen Schließposition angeordnet ist, so daß die Lärmschutzwände jeweils nach oben geöffnet werden. In diesem Falle ist es zweckmäßig, wenn sich erfindungsgemäß die untere Querkante der unteren Lärmschutzwand in ihrer Öffnungsposition oberhalb des oberen Abgabe- bzw. Aufgabebereichs befindet, so daß im Falle, daß beide Lärmschutzwände geöffnet sind, sowohl der Aufgabe- als auch der Abgabebereich der Flaschenreinigungsmaschine vollständig zugänglich ist.

Eine konstruktiv besonders einfache Lärmschutzvorrichtung ergibt sich dann, wenn gemäß einem weiteren vorteilhaften Merkmale der Erfindung das Traggestell jeweils zwei vertikale, in Richtung zur Vorderseite hin gegeneinander versetzte Stützen umfaßt, die mittels Querträger miteinander verbunden sind, wobei die obere Lärmschutzwand an den der Vorderseite nahen und die untere Lärmschutzwand an den der Vorderseite der Flaschenreinigungsmaschine fernen Stützen geführt ist.

Insbesondere können sich hierbei die der Vorderseite fernen Stützen nach unten bis zum Boden erstrecken, die der Vorderseite nahen Stützen können sich nach unten bis etwa in Höhe der oberen Fördereinrichtung erstrecken, und ein die oberen Enden der beiden Stützen verbindender Querträger kann an der Flaschenreinigungsmaschine befestigt sein. Das Traggestell der Lärmschutzvorrichtung stützt sich somit über die äußeren Stützen am Boden und über die oberen Querträger an der Flaschenreinigungsmaschine ab.

In alternativer, zweckmäßiger Weise können die unteren Enden der der Vorderseite fernen Stützen oberhalb der unteren Fördereinrichtung enden und über zusätzliche Querträger an der Flaschenreinigungsmaschine befestigt sein. Bei dieser Ausführungsform ist in besonders einfacher Weise ein Entfernen der unteren Fördereinrichtung möglich, falls diese beispielsweise zu Reparaturzwecken entfernt werden soll.

Die Lärmschutzwände sind zweckmäßigerweise an an dem Traggestell ausgebildeten Führungsschienen geführt, welche insbesondere als Führungsrohre bzw. Führungsstangen ausgebildet sein können, an denen mit den Lärmschutzwänden verbundene Schiebehülsen geführt sind. Um ein möglichst leichtgängiges Verschieben der Lärmschutzwände zu gewährleisten, sind diese zweckmäßigerweise über Kugellager an den Führungsschienen geführt.

Die Lärmschutzwände können elektromotorisch, pneumatisch, hydraulisch oder manuell verschoben werden. Um beim Verschieben der Lärmschutzwände möglichst wenig Kraft aufwenden zu müssen, ist in bevorzugter Ausgestaltung der Erfindung vorgesehen, daß die Lärmschutzwände mit dem einen Ende von Zugseilen verbunden sind, die um jeweils mindestens eine am Traggestell oberhalb der Lärmschutzwände angeordnete Führungsrolle umlaufen und an ihrem anderen Ende ein Gegengewicht tragen. Besonders zweckmäßig ist es hierbei, wenn das Gegengewicht im Inneren einer vertikal verlaufenden Stütze des Traggestells geführt ist.

Um auch bei geschlossenen Lärmschutzwänden eine Überwachung bzw. Beaufsichtigung des Betriebsablaufs im Aufgabebereich und im Abgabebereich zu ermöglichen, ist zweckmäßigerweise vorgesehen, daß die Lärmschutzwände im wesentlichen aus durchsichtigem Material, insbesondere aus durchsichtigem Polycarbonat bestehen.

Um eine Lärmabstrahlung aus der Flaschenreinigungsmaschine durch den Zwischenraum der in parallelen vertikalen Ebenen voneinander beabstandet angeordneten Lärmschutzwände weitestgehend zu reduzieren, ist in zweckmäßiger Weiterbildung der Erfindung vorgesehen, daß sich die untere Lärmschutzwand in ihrer Schließposition bis in etwa in Höhe des oberen Endes der in Schließposition befindlichen zweiten Lärmschutzwand erstreckt und im wesentlichen eben ausgebildet ist. Bei den üblichen Gefäßreinigungsmaschinen der hier in Rede stehenden Gattung erstreckt sich die untere Lärmschutzwand in ihrer geschlossenen Position dann regelmäßig bis oberhalb der Ohrhöhe des Bedienungspersonals, so daß das Bedienungspersonal vor einer direkten Beschallung geschützt ist, wobei der in Richtung nach oben abgestrahlte Schall von untergeordneter Bedeutung ist.

Gemäß einer besonders bevorzugten, alternativen Ausführungsform der Erfindung weist die untere Lärmschutzwand einen oberen Abschnitt auf, der sich nach oben bis in etwa zur vertikalen Ebene der oberen Lärmschutzwand erstreckt. Bei einer solchen Ausbildung der unteren Lärmschutzwand wird der untere Aufgabebereich praktisch vollständig abgekapselt, so daß bei geschlossener unterer Lärmschutzwand auch eine freie Lärmabstrahlung nach oben verhindert wird. Weiterhin ist eine solche Anordnung auch unter hygienischen und bakteriologischen Gesichtspunkten zweckmäßig.

Bei großer Breite der Gefäßreinigungsmaschine kann es zweckmäßig sein, mehrere, unabhängig voneinander zu betätigende obere bzw. untere Lärmschutzwände nebeneinanderliegend vorzusehen.

In bevorzugter Weiterbildung der Erfindung können die Lärmschutzwände entlang ihrer oberen und unteren Kante nach innen abgewinkelt sein, wodurch der weitestgehende Verschluß sowohl der Aufgabeseite als auch der Abgabeseite sichergestellt wird. Weiterhin wird hierdurch eine Versteifung der Lärmschutzwände erreicht, die einen zusätzlichen Rahmen, welcher Nischen für Bakterien u. dgl. darstellen würde, entbehrlich macht.

Zur Erhöhung der Wirksamkeit der Lärmminderung können an beiden Enden des durch die Lärmschutzwände abgeschirmten Bereichs am Traggestell Stirnwände angebracht, insbesondere angeschraubt oder eingehängt, sein. Im Bereich der Fördereinrichtung ist die entsprechende Stirnwand mit einer Öffnung für den Durchgang der zu transportierenden Gefäße versehen.

Weitere vorteilhafte Merkmale der Erfindung ergeben sich aus der nachfolgenden Beschreibung, in der mehrere Ausführungsbeispiele der Erfindung anhand der Zeichnung näher beschrieben werden. In der Zeichnung zeigen in schematischer Darstellung:
Fig. 1 eine Seitenansicht einer ersten Ausführungsform einer erfindungsgemäßen Lärmschutzvorrichtung mit geschlossenen Lärmschutzwänden,
Fig. 2 die Lärmschutzvorrichtung gemäß Fig. 1 mit geöffneten Lärmschutzwänden,
Fig. 3 eine zweite Ausführungsform der erfindungsgemäßen Lärmschutzvorrichtung mit geschlossenen Lärmschutzwänden,
Fig. 4 die Lärmschutzvorrichtung gemäß Fig. 3 mit geöffneten Lärmschutzwänden, und
Fig. 5 ein Detail der Führung der Lärmschutzwände am Traggestell.

Zunächst wird auf das Ausführungsbeispiel gemäß Fig. 1 und 2 Bezug genommen. Die in diesen Figuren insgesamt mit der Bezugsziffer 2 bezeichnete, in Seitenansicht dargestellte Gefäßreinigungsmaschine weist einen Aufgabebereich 4 und einen oberhalb des Aufgabebereichs 4 angeordneten Abgabebereich 6 auf. Das zu reinigende Gut wird dem Aufgabebereich 4 mittels einer als Transportband ausgebildeten Fördereinrichtung 8 in einer quer zur Vorderseite der Gefäßreinigungsmaschine 2 verlaufenden Richtung, d. h. in einer Richtung senkrecht zur Zeichenebene, zugeführt. Im Aufgabebereich 4 wird das zu reinigende Gut in Pfeilrichtung A durch eine Aufgabeöffnung hindurch in das Innere der Gefäßreinigungsmaschine 2 hineingefördert, wo das Gut in bekannter Weise gereinigt wird. Das gereinigte Gut verläßt die Gefäßreinigungsmaschine 2 im Abgabebereich 6 und wird von hier mittels der oberhalb des Aufgabebereichs 4 angeordneten, beispielsweise als Transportband ausgebildeten Fördereinrichtung 10 wiederum parallel zur Vorderseite der Gefäßreinigungsmaschine, d. h. senkrecht zur Zeichenebene, abgeführt. Wie aus den Figuren ersichtlich, ist die obere Fördereinrichtung 10 gegenüber der unteren Fördereinrichtung 8 zur Gefäßreinigungsmaschine 2 hin zurückversetzt.

Ein insgesamt mit der Bezugsziffer 12 bezeichnetes Traggestell umfaßt vertikale Stützen 14, die entlang der Vorderseite der Gefäßreinigungsmaschine 2 nahe der außenliegenden Seitenwand 16 der Fördereinrichtung 8 angeordnet sind und über Füße oder Anker 18 mit dem Boden 20 verbunden sind. Die vertikalen Stützen 14 erstrecken sich bis oberhalb der Gefäßreinigungsmaschine 2. Mit den oberen Bereichen der Stützen 14 sind horizontale Querträger 22 verbunden, deren Enden am Gehäuse der Gefäßreinigungsmaschine 2 bei 24 festgeschraubt sind. Weitere vertikale Träger 26 sind den Stützen 14 gegenüberliegend nahe der außenliegenden Seitenwand 28 der Fördereinrichtung 10 angeordnet, an ihren oberen Enden am Querträger 22 befestigt und erstrecken sich etwa bis in Höhe der oberen Fördereinrichtung 10. Die unteren Enden der Träger 26 sind mittels horizontal verlaufender Querträger 30, deren Enden einerseits an den Trägern 26 und andererseits an den Stützen 14 befestigt sind, mit den Stützen 14 verbunden.

Das Traggestell 12 trägt eine untere Lärmschutzwand 32, welche den Aufgabebereich 4 abdeckt, und eine obere Lärmschutzwand 34, welche den Abgabebereich 6 abdeckt. Beide Lärmschutzwände 32, 34 sind im wesentlichen vertikal angeordnet und bestehen im wesentlichen aus durchsichtigem Polycarbonat.

Die obere Lärmschutzwand 34 erstreckt sich in der in Fig. 1 dargestellten Schließstellung in etwa vom unteren Bereich der oberen Fördereinrichtung 10 bis zu einer vertikalen Gehäusewand 36, die in etwa in der gleichen Ebene wie die Seitenwand 28 der Fördereinrichtung 10 liegt und oberhalb dieser angeordnet ist. Mittels zur Gefäßreinigungsmaschine 2 hin abgewinkelter Wandabschnitte 38, 40, die sich entlang des oberen und unteren Randes der Lärmschutzwand 34 erstrecken, wird sichergestellt, daß die Lärmschutzwand 34 in ihrer geschlossenen Position möglichst schalldicht ist. Die Abmessungen der Wandabschnitte 38, 40 werden an die jeweilige spezielle Gefäßreinigungsmaschine angepaßt.

Die außenliegende, untere Lärmschutzwand 32 erstreckt sich in ihrer Schließstellung von unterhalb der Fördereinrichtung 8 bis in Höhe des oberen Endes der oberen Lärmschutzwand 34. Auch die Lärmschutzwand 32 weist entlang ihrer oberen und unteren Kanten nach innen abgewinkelte Wandabschnitte 41, 43 auf.

Mittels geeigneter Führungseinrichtungen ist die Lärmschutzwand 34 an den vertikalen Trägern 26 und die Lärmschutzwand 32 an den vertikalen Stützen 14 aus der in Fig. 1 dargestellen geschlossenen Position in die in Fig. 2 dargestellte geöffnete Position verschiebbar. Zu diesem Zweck sind längs der Stützen 14 sowie der Träger 26 Führungseinrichtungen vorgesehen, die beispielsweise in der aus Fig. 5 ersichtlichen Weise ausgebildet sein können.

Die Führungseinrichtungen gemäß Fig. 5 werden von parallel zu den Stützen 14 bzw. den Trägern 26 verlaufenden und hieran endseitig befestigten Führungsstangen 42 gebildet, an denen kugelgelagerte Schiebehülsen 44 in Längsrichtung verschieblich geführt sind. Die Schiebehülsen 44 sind über Verbindungselemente 46 mit der Lärmschutzwand 32 bzw. 34 verbunden. Am oberen Ende der Stütze 14 bzw. des vertikalen Trägers 26 ist eine Seilrolle 48 um eine horizontale Achse drehbar gelagert, um die ein Seil 50 geführt ist, dessen eines Ende mit der Lärmschutzwand 32 bzw. 34, beispielsweise über das Verbindungselement 46, verbunden ist und dessen anderes Ende ein nicht näher dargestelltes Gegengewicht trägt, welches innerhalb des als Hohlprofil ausgebildeten Trägers 26 bzw. der als Hohlprofil ausgebildeten Stütze 14 in vertikaler Richtung verschieblich geführt ist. Das Gegengewicht ist so bemessen, daß es dem Gewicht der jeweiligen Lärmschutzwand 32 bzw. 34 entspricht, so daß die Lärmschutzwand selbsttätig in jeder beliebigen Höhenlage bleibt.

Das Verschieben der Lärmschutzwände erfolgt pneumatisch, hydraulisch, elektromotorisch oder manuell. Aufgrund der Leichtgängigkeit der Lagerung und aufgrund der vorgesehenen Gegengewichte können die Lärmschutzwände in den meisten Fällen ohne weiteres von Hand verschoben werden.

Aus der Darstellung gemäß Fig. 2 ist ersichtliche, daß im vollständig geöffneten Zustand beider Lärmschutzwände 32, 34 der gesamte Bedienbereich der Gefäßreinigungsmaschine 2 vollständig zugänglich ist. In der geöffneten Position der beiden Lärmschutzwände befindet sich die Unterkante der äußeren Lärmschutzwand 32 in gleicher Höhe wie die Unterkante der innenliegenden Lärmschutzwand 34.

Um den Aufgabebereich 4 und den Abgabebereich 6 nicht nur nach vorne, sondern auch seitlich abzudichten, sind diese seitlichen Bereiche mittels Stirnwänden 52 abgedichtet, die in Fig. 1 schematisch strichpunktiert dargestellt sind und an das Traggestell 12 entweder angeschraubt oder eingehängt werden können. Diejenigen Stirnwände, durch die die Fördereinrichtungen 8, 10 hindurchlaufen, sind mit entsprechenden Öffnungen für den Durchgang der geförderten Gefäße versehen.

Bei größerer Breite der Gefäßreinigungsmaschine können die Lärmschutzwände 32, 34 mehrteilig ausgebildet sein, wobei dann die einzelnen Abschnitte ebenfalls getrennt und unabhängig voneinander verschiebbar sind.

Im folgenden wird auf die Ausführungsform gemäß Fig. 3 und 4 Bezug genommen. Diese Ausführungsform entspricht im wesentlichen der anhand der Fig. 1 und 2 beschriebenen Ausführungsform, so daß für entsprechende Teile gleiche Bezugszeichen verwendet werden. Der Unterschied des Ausführungsbeispiels gemäß Fig. 3 und 4 zu demjenigen gemäß Fig. 1 und 2 liegt in der unterschiedlichen Ausgestaltung der den Aufgabebereich 4 verschließenden unteren Lärmschutzwand 32. Die Lärmschutzwand 32 weist im Falle des Ausführungsbeispiels gemäß Fig. 3 und 4 eine schräg nach oben zur Gefäßreinigungsmaschine 2 hin abgeknickte obere Hälfte 54 auf. Dieser obere Abschnitt 54 erstreckt sich bei geschlossener Lärmschutzwand 32 und geschlossener Lärmschutzwand 34 bis nahe zum unteren Rand der oberen Lärmschutzwand 34. Auf diese Weise wird bei geschlossener unterer Lärmschutzwand 32 der Aufgabebereich 4 akustisch praktisch vollkommen eingekapselt, so daß im Gegensatz zum Ausführungsbeispiel gemäß Fig. 1 und 2 der Schall aus dem Aufgabebereich 4 auch in Richtung nach oben hin nicht ungehindert entweichen kann.

## Patentansprüche

1. Lärmschutzvorrichtung an einer Gefäßreinigungsmaschine, wobei die Gefäßreinigungsmaschine als Einendmaschine ausgebildet ist, Aufgabeöffnung und Abgabeöffnung an einer Vorderseite der Gefäßreinigungsmaschine übereinanderliegend angeordnet sind, die Zufuhr des Fördergutes zum Aufgabebereich und die Abfuhr des Fördergutes vom Abgabebereich im wesentlichen auf parallel zur Vorderseite der Gefäßreinigungsmaschine verlaufenden, getrennten Fördereinrichtungen erfolgt und die obere der beiden Fördereinrichtungen gegenüber der unteren der beiden Fördereinrichtungen in Richtung zur Vorderseite der Gefäßreinigungsmaschine hin zurückversetzt ist, dadurch gekennzeichnet, daß an einem an der Vorderseite der Gefäßreinigungsmaschine (2) angeordneten Traggestell (12) mindestens zwei parallel zur Vorderseite in gegeneinander versetzten Ebenen verlaufende Lärmschutzwände (32, 34) unabhängig voneinander im wesentlichen in vertikaler Richtung verschieblich gehalten sind, wobei eine untere Lärmschutz wand (32) in ihrer Schließposition in vertikaler Richtung zumindest den zwischen unterer Fördereinrichtung (8) und oberer Fördereinrichtung (10) gelegenen unteren Aufgabe- bzw. Abgabebereich (4) und eine obere Lärmschutzwand (34) in ihrer Schließposition in vertikaler Richtung zumindest den oberen Abgabe- bzw. Aufgabebereich (6) abdeckt.

2. Lärmschutzvorrichtung nach Anspruch 1, dadurch gekennzeichnet, daß die den jeweiligen Aufgabe- bzw. Abgabebereich (4, 6) freigebende Öffnungsposition beider Lärmschutzwände (32, 34) oberhalb der jeweiligen Schließposition angeordnet ist.

3. Lärmschutzvorrichtung nach Anspruch 2, dadurch gekennzeichnet, daß sich die untere Querkante der unteren Lärmschutzwand (32) in ihrer Öffnungsposition oberhalb des oberen Abgabe- bzw. Aufgabebereichs (6) befindet.

4. Lärmschutzvorrichtung nach einem der vorhergehenden Ansprüche, dadurch gekennzeichnet, daß das Traggestell (12) jeweils zwei vertikale, in Richtung zur Vorderseite hin gegeneinander versetzte Stützen (14, 26) umfaßt, die mittels Querträgern (22, 30) miteinander verbunden sind, und daß die obere Lärmschutzwand (34) an den der Vorderseite der Flaschenreinigungsmaschine (2) nahen und die untere Lärmschutzwand (34) an den der Vorderseite fernen Stützen (26 bzw. 14) geführt ist.

5. Lärmschutzvorrichtung nach Anspruch 4, dadurch gekennzeichnet, daß sich die der Vorderseite fernen Stützen (14) nach unten bis zum Boden (20) erstrecken, daß sich die der Vorderseite nahen Stützen (26) nach unten bis etwa in Höhe der oberen Fördereinrichtung (10) erstrecken, und daß ein die oberen Bereiche der beiden Stützen (14, 26) verbindender Querträger (22) an der Flaschenreinigungsmaschine (2) befestigt ist.

6. Lärmschutzvorrichtung nach einem der vorhergehenden Ansprüche, dadurch gekennzeichnet, daß die Lärmschutzwände (32, 34) an an dem Traggestell (12) ausgebildeten Führungsschienen (42) geführt sind.

7. Lärmschutzvorrichtung nach Anspruch 6, dadurch gekennzeichnet, daß die Führungsschienen von Führungsrohren bzw. Führungsstangen (42) gebildet sind, an denen mit den Lärmschutzwänden (32, 34) verbundene Schiebehülsen (44) geführt sind.

8. Lärmschutzvorrichtung nach Anspruch 6 oder 7, dadurch gekennzeichnet, daß die Lärmschutzwände (32, 34) an den Führungsschienen (42) über Kugellager geführt sind.

9. Lärmschutzvorrichtung nach einem der vorhergehenden Ansprüche, dadurch gekennzeichnet, daß die Lärmschutzwände (32, 34) mit dem einen Ende von Zugseilen (50) verbunden sind, die um jeweils mindestens eine am Traggestell (12) oberhalb der Lärmschutzwände angeordnete Führungsrolle (48) umlaufen und an ihrem anderen Ende ein Gegengewicht tragen.

10. Lärmschutzvorrichtung nach Anspruch 9, dadurch gekennzeichnet, daß das Gegengewicht im Inneren einer vertikal verlaufenden Stütze (14, 26) des Traggestells (12) geführt ist.

11. Lärmschutzvorrichtung nach einem der vorhergehenden Ansprüche, dadurch gekennzeichnet, daß die Lärmschutzwände (32, 34) im wesentlichen aus durchsichtigem Material bestehen.

12. Lärmschutzvorrichtung nach Anspruch 11, dadurch gekennzeichnet, daß die Lärmschutzwände (32, 34) aus Polycarbonat bestehen.

13. Lärmschutzvorrichtung nach einem der vorhergehenden Ansprüche, dadurch gekennzeichnet, daß sich die untere Lärmschutzwand (32) in ihrer Schließposition bis in etwa in Höhe des oberen Endes der in Schließposition befindlichen zweiten Lärmschutzwand (34) erstreckt und im wesentlichen eben ausgebildet ist.

14. Lärmschutzvorrichtung nach einem der Ansprüche 1 bis 12, dadurch gekennzeichnet, daß die untere Lärmschutzwand (32) einen oberen Abschnitt (54) aufweist, der sich nach oben bis in etwa zur vertikalen Ebene der oberen Lärmschutzwand (34) erstreckt.

15. Lärmschutzvorrichtung nach Anspruch 14, dadurch gekennzeichnet, daß in Schließposition beider Lärmschutzwände (32, 34) die obere Kante des oberen Abschnitts (54) der unteren Lärmschutzwand (32) der oberen Lärmschutzwand (34) unter geringem Abstand gegenüberliegt.

16. Lärmschutzvorrichtung nach Anspruch 14 oder 15, dadurch gekennzeichnet, daß sich in Schließposition beider Lärmschutzwände (32, 34) die obere Kante des oberen Abschnitts (54) der unteren Lärmschutzwand (32) etwa in Höhe des unteren Endes der oberen Lärmschutzwand (34) befindet.

17. Lärmschutzvorrichtung nach einem der vorhergehenden Ansprüche, dadurch gekennzeichnet, daß mehrere, unabhängig voneinander zu betätigende obere bzw. untere Lärmschutzwände (32, 34) nebeneinander angeordnet sind.

18. Lärmschutzvorrichtung nach einem der vorhergehenden Ansprüche, dadurch gekennzeichnet, daß die Lärmschutzwände (32, 34) entlang ihrer oberen und unteren Kanten nach innen abgewinkelt sind.

19. Lärmschutzvorrichtung nach einem der vorhergehenden Ansprüche, dadurch gekennzeichnet, daß an mindestens einem Ende der Lärmschutzwände (32, 34) am Traggestell (12) Stirnwände (52) angebracht, insbesondere angeschraubt oder eingehängt, sind.

20. Lärmschutzvorrichtung nach Anspruch 19, dadurch gekennzeichnet, daß eine der Stirnwände (52) mit einer Öffnung für den Durchgang der zu transportierenden Gefäße versehen ist.

21. Lärmschutzvorrichtung nach Anspruch 4, dadurch gekennzeichnet, daß die unteren Enden der der Vorderseite fernen Stützen (14) oberhalb der unteren Fördereinrichtung (8) enden.

## Claims

1. Noise protection device on a container cleaning machine wherein the container cleaning machine is constructed as a single ended machine, loading opening and delivery opening are arranged one above the other on a front side of the container cleaning machine, the feed of the items conveyed to the loading region and the carrying away of the items conveyed from the delivery region takes place by means of separate conveyor devices running essentially parallel to the front side of the container cleaning machine and the upper of both the conveyor devices is set back relative to the lower of both the conveyor devices in the direction towards the front side of the container cleaning machine, characterised in that on a carrier framework (12) arranged on the front side of the container cleaning machine (2) at least two noise protection walls (32, 34) running parallel to the front side of the container cleaning machine in mutually offset planes are mounted slidably independently of one another essentially in a vertical direction, wherein a lower noise protection wall (32) in its closure position a the vertical direction covers at least the lower loading or delivery region (4) located between the lower conveyor device (8) and upper conveyor device (10) and an upper noise protection wall (6) in its closure position in the vertical direction covers at least the upper delivery or loading region.

2. Noise protection device according to claim 1, characterised in that the opening position freeing the respective loading or delivery region (4, 6) of the noise protection walls (32, 34) is arranged above the respective closure position.

3. Noise protection device according to claim 2, characterised in that the lower transverse edge of the lower noise protection wall (32) is located in its open position above the upper delivery or loading region (6).

4. Noise protection device according to one of the preceding Claims, characterised in that the carrier frame (12) comprises, in each case, two vertical posts (14, 26) offset relative to one another in the direction towards the front side, which are connected together by transverse beams (22, 30) and that the upper noise protection wall (34) is guided near the front side of the bottle cleaning machine (2) and the lower noise protection wall (34) is guided on the posts (26 or 14) respectively remote from the front side.

5. Noise protection device according to Claim 4, characterised in that the posts (14) remote from the front side extend downwardly to the floor (20), that the posts (26) near the front side extend from below up to approximately the height of the upper conveyor device (10), and that a transverse beam (22) connecting the upper regions of both posts (14, 26) is fixed to the bottle cleaning machine (2).

6. Noise protection device according to one of the preceding Claims, characterised in that the noise protection walls (32, 34) are guided on guide rails (42) constructed on the carrier frame (12).

7. Noise protection device according to claim 6, characterised in that the guide rails are constructed of guide tubes or guide rods (42) on which sliding shells (44) connected with the noise protection walls (32, 34) are guided.

8. Noise protection device according to claim 6 or 7, characterised in that the noise protection walls (32, 34) are guided on the guide rails (42) via ball bearings.

9. Noise protection device according to one of the preceding Claims, characterised in that the noise protection walls (32, 34) are connected with the one end of tension wires (50) which run, in each case, around at least one pulley arranged on the carrier frame (12) above the noise protection walls and which bear at their other end a counterweight.

10. Noise protection device according to Claim 9, characterised in that the counterweight is guided in the interior of a vertically running post (14, 26) of the carrier frame (12).

11. Noise protection device according to one of the preceding Claims, characterised in that the noise protection walls (32, 34) consist essentially of transparent material.

12. Noise protection device according to Claim 11, characterised in that the noise protection walls (32, 34) consist of polycarbonate.

13. Noise protection device according to one of the preceding claims, characterised in that the lower noise protection wall (32) in its closure position extends up to approximately the height of the upper end of the second noise protection wall (34) located in its closure position and is constructed essentially flat.

14. Noise protection device according to one of claims 1 to 12, characterised in that the lower noise protection wall (32) has an upper section (54) which extends upwardly approximately as far as the vertical plane of the upper noise protection wall (34),

15. Noise protection device according to Claim 14, characterised in that, in the closure position of both noise protection walls (32, 34), the upper edge of the upper section (54) of the lower noise protection wall (32) lies opposite the upper noise protection wall (34) at a small distance.

16. Noise protection device according to claim 14 or 5, characterised in that, in the closure position of both noise protection walls (32, 34), the upper edge of the upper section (54) of the lower noise protection wall (32) is located substantially at the height of the lower end of the upper noise protection wall (34).

17. Noise protection device according to one of the preceding Claims, characterised in that several upper or lower noise protection walls (32, 34) to be operated independently one of another are arranged adjacent one another.

18. Noise protection device according to one of the preceding Claims, characterised in that the noise protection walls (32, 34) are bent off inwardly along their upper and lower edges.

19. Noise protection device according to one of the preceding claims, characterised in that on at least one end of the noise protection walls (32, 34) on the carrier frame (12) facing walls (52) are applied, particularly bolted or hung on.

20. Noise protection device according to Claim 19, characterised in that one of the facing walls (52) is provided with an opening for the passage of the containers to be transported.

21. Noise protection device according to Claim 4, characterised in that the lower ends of the posts (14) remote from the front side end above the lower conveyor device (8).

## Revendications

1. Dispositif d'isolation phonique sur une machine de nettoyage de récipients, la machine de nettoyage de récipients se présentant sous la forme d'une machine à desserte unilatérale, l'ouverture de chargement et l'ouverture de déchargement étant disposées l'une au-dessus de l'autre sur une face avant de la machine de nettoyage de récipients, l'amenée des produits transportés vers la zone de chargement et l'évacuation des produits transportés à partir de la zone de déchargement s'effectuant essentiellement par des dispositifs de transport séparés qui s'étendent parallèlement à la face avant de la machine de nettoyage de récipients, et celui des deux dispositifs de transport qui est supérieur étant décalé en retrait, en direction de la face avant de la machine de nettoyage de récipients, par rapport à celui des deux dispositifs de transport qui est inférieur, caractérisé en ce qu'au moins deux parois d'isolation phonique (32, 34) s'étendant parallèlement à la face avant dans deux plans décalés mutuellement, sont maintenues sur une structure de support (12) disposée sur la face avant de la machine de nettoyage de récipients (2), de manière à pouvoir coulisser indépendamment l'une de l'autre sensiblement en direction verticale, une paroi d'isolation phonique inférieure (32) obturant dans sa position de fermeture, en direction verticale, au moins la zone inférieure de chargement ou de déchargement (4) située entre le dispositif de transport inférieur (8) et le dispositif de transport supérieur (10), tandis qu'une paroi d'isolation phonique supérieure (34) obture dans sa position de fermeture, en direction verticale, au moins la zone supérieure de déchargement ou de chargement (6).

2. Dispositif d'isolation phonique selon la revendication 1, caractérisé en ce que la position d'ouverture des deux parois d'isolation phonique (32, 34) libérant respectivement la zone de chargement ou de déchargement (4, 6), se situe au-dessus des positions de fermeture respectives.

3. Dispositif d'isolation phonique selon la revendication 2, caractérisé en ce que le bord transversal inférieur de la paroi d'isolation phonique inférieure (32) se situe, dans sa position d'ouverture, au-dessus de la zone supérieure de déchargement ou de chargement (6).

4. Dispositif d'isolation phonique selon l'une des revendications précédentes, caractérisé en ce que la structure de support (12) comporte des paires respectives de montants verticaux (14, 26) décalés mutuellement en direction de la face avant et reliés entre-eux au moyen de traverses (22, 30), et en ce que la paroi d'isolation phonique supérieure (34) est guidée sur les montants (26) proches de la face avant de la machine de nettoyage de bouteilles (2), tandis que la paroi d'isolation phonique inférieure (32) est guidée sur les montants (14) éloignés de la face avant.

5. Dispositif d'isolation phonique selon la revendication 4, caractérisé en ce que les montants (14) éloignés de la face avant s'étendent, en direction du bas, jusqu'au niveau du sol (20), en ce que les montants (26) proches de la face avant s'étendent, en direction du bas, environ jusqu'au niveau du dispositif de transport supérieur (10), et en ce qu'une traverse (22) reliant entre-elles les parties supérieures des deux montants (14, 26), est fixée sur la machine de nettoyage de bouteilles (2).

6. Dispositif d'isolation phonique selon l'une des revendications précédentes, caractérisé en ce que les parois d'isolation phonique (32, 34) sont guidées sur des glissières de guidage (42) formées sur la structure de support (12).

7. Dispositif d'isolation phonique selon la revendication 6, caractérisé en ce que les glissières de guidage sont constituées par des tubes de guidage ou des tiges de guidage (42) sur lesquels sont guidées des douilles de guidage (44) liées aux parois d'isolation phonique (32, 34).

8. Dispositif d'isolation phonique selon la revendication 6 ou 7, caractérisé en ce que les parois d'isolation phonique (32, 34) sont guidées sur les glissières de guidage (42), par l'intermédiaire de roulements à billes.

9. Dispositif d'isolation phonique selon l'une des revendications précédentes, caractérisé en ce que les parois d'isolation phonique (32, 34) sont reliées à l'une des extrémités de cables de traction (50) qui passent chacun sur au moins une poulie de guidage (48) disposée sur la structure de support (12), au-dessus des parois d'isolation phonique, et qui portent un contre-poids à l'autre de leurs extrémités.

10. Dispositif d'isolation phonique selon la revendication 9, caractérisé en ce que le contre-poids est guidé à l'intérieur d'un montant (14, 26) s'étendant en direction verticale, de la structure de support (12).

11. Dispositif d'isolation phonique selon l'une des revendications précédentes, caractérisé en ce que les parois d'isolation phonique (32, 34) sont essentiellement réalisées en un matériau transparent.

12. Dispositif d'isolation phonique selon la revendication 11, caractérisé en ce que les parois d'isolation phonique (32, 34) sont réalisées en polycarbonate.

13. Dispositif d'isolation phonique selon l'une des revendications précédentes, caractérisé en ce que la paroi d'isolation phonique inférieure (32) s'étend, dans sa position de fermeture, environ jusqu'au niveau de l'extrémité supérieure de la deuxième paroi d'isolation phonique (34) se trouvant dans sa position de fermeture, et est de configuration essentiellement plane.

14. Dispositif d'isolation phonique selon l'une des revendications 1 à 12, caractérisé en ce que la paroi d'isolation phonique inférieure (32) comporte une partie supérieure (54) qui s'étend vers le haut, environ jusqu'au plan vertical de la paroi d'isolation phonique supérieure (34).

15. Dispositif d'isolation phonique selon la revendication 14, caractérisé en ce qu'en position de fermeture des deux parois d'isolation phonique (32, 34), le bord supérieur de la partie supérieure (54) de la paroi d'isolation phonique inférieure (32) fait face, à faible distance, à la paroi d'isolation phonique supérieure (34).

16. Dispositif d'isolation phonique selon la revendication 14 ou 15, caractérisé en ce qu'en position de fermeture des deux parois d'isolation phonique (32, 34), le bord supérieur de la partie supérieure (54) de la paroi d'isolation phonique inférieure (32), se situe environ au niveau de l'extrémité inférieure de la paroi d'isolation phonique supérieure (34).

17. Dispositif d'isolation phonique selon l'une des revendications précédentes, caractérisé en ce que plusieurs parois d'isolation phonique supérieures ou inférieures (32, 34), pouvant être actionnées indépendamment les unes des autres, sont disperçées côte à côte.

18. Dispositif d'isolation phonique selon l'une des revendications précédentes, caractérisé en ce que les parois d'isolation phonique (32, 34) sont coudées vers l'intérieur le long de leurs bords supérieurs et inférieurs.

19. Dispositif d'isolation phonique selon l'une des revendications précédentes, caractérisé en ce qu'au moins au niveau d'une des extrémités des parois d'isolation phonique (32, 34), des parois de bout (52) sont montées, notamment vissées ou accrochées, sur la structure de support (12).

20. Dispositif d'isolation phonique selon la revendication 19, caractérisé en ce que l'une des parois de bout (52) est pourvue d'une ouverture destinée au passage des récipients à transporter.

21. Dispositif d'isolation phonique selon la revendication 4, caractérisé en ce que les extrémités inférieures des montants (14) éloignés de la face avant, se terminent au-dessus du dispositif de transport inférieur (8).
